# EUROPÄISCHE PATENTSCHRIFT

(11) **EP 0 360 063 B1**
(45) Veröffentlichungstag und Bekanntmachung des Hinweises auf die Patenterteilung: **04.08.1993**
(21) Anmeldenummer: 89116263.8
(22) Anmeldetag: 02.09.1989
(51) Int. Cl.: A45C 11/04, G02C 13/00

(54) **Aufbewahrungs- und Untersuchungsvorrichtung für Kontaktlinsen**
Contact lens storing and inspecting device
Dispositif pour ranger et examiner des lentilles de contact

(30) Priorität: 07.09.1988 CH 3351/88
(43) Veröffentlichungstag der Anmeldung: 28.03.1990
(73) Patentinhaber: Bieri, Fritz, Dr. med., CH-8645 Jona (CH)
(72) Erfinder: Bieri, Fritz, Dr. med., CH-8645 Jona (CH)

(56) Entgegenhaltungen:
- GB-A- 2 093 605
- US-A- 4 392 569
- US-A- 4 545 479

## Beschreibung

Die Erfindung betrifft eine im Oberbegriff des Patentanspruchs 1 definierte Vorrichtung.

Notwendigerweise ist der Benutzer bzw. Träger angehalten, seine Kontaktlinsen an einem sicheren Ort aufzubewahren; sei es nachts, durch äussere Umstände bedingt, wie z.B. Art seiner Tätigkeit (Schwimmen, Surfen, Segeln, Kampfsport) oder durch Verringerung des Trägerkomforts oder durch Verschlechterung der optischen Eigenschaften infolge Ablagerungen, Mikroorganismen auf der Kontaktlinsenfläche bzw. Beschädigungen dieser Flächen oder während der Reinigungszeiten. Die bekannten Aufbewahrungsetuis bestehen aus einem flachen, opakten Stück, in welchem die Ausnehmungen für die Kontaktlinsen vorgesehen sind, welche Ausnehmungen mit einem Schraubdeckel verschlossen werden. Sowohl hydrophile als auch gaspermeable Kontaktlinsen sollen feucht aufbewahrt werden. Bei Austrocknung kann eine hydrophile Kontaktlinse zerstört werden, und eine gaspermeable Kontaktlinse ändert ihre Form. Die feuchte Aufbewahrung ermöglicht Asepsis der Linse durch antiseptische Zusätze im Aufbewahrungsmittel.

Die Erfindung hat die Aufgabe, gleichzeitig die Aufbewahrung der Kontaktlinse und deren Untersuchung im Aufbewahrungsbehälter zu ermöglichen. Die Betrachtung bzw. Untersuchung der Kontaktlinse kann im durchfallenden Licht oder mit fokaler Beleuchtung durchgeführt werden.

Bekanntlich müssen die Kontaktlinsen in gewissen Zeiträumen untersucht werden auf Ablagerungen, Mikroorganismen, Pilze, mechanische Beschädigungen und Altersveränderungen, welche ihren Tragekomfort und ihre optischen Eigenschaften ungünstig beeinflussen und zu Komplikationen am Auge führen können.

Diese Untersuchungen werden vom Augenarzt oder vom Optiker vorgenommen. Die Wichtigkeit solcher segelmässiger Untersuchungen der Kontaktlinsen sei im Folgenden kurz skizziert.

Auf den Oberflächen der Kontaktlinsen bilden sich bekanntlich im Laufe ihrer Benutzung organische und anorganische Ablagerungen und setzen sich Mikroorganismen sowie Pilze fest. Bei den organischen Ablagerungen handelt es sich um Bestandteile (Proteine, Mucine, Lipide) der Tränenflüssigkeit. Die anorganischen Ablagerungen (Metall, Eisen, Rost) rühren von arbeitsbedingten Umständen (Luftverschmutzung, Strassenstaub, Metallabrieb, usw.) her. Zu den anorganischen Ablagerungen zählen auch diejenigen von Calciumsalzen, welche auch als Hartwasserablagerungen bezeichnet werden. Sie entstehen infolge Abspülens der Kontaktlinsen mit Leitungswasser oder durch Veränderung des pH-Wertes der Tränenflüssigkeit (Medikamente, physiologische Einflüsse) Die Mikroorganismen (Bakterien, Viren) und Pilze gehören zur normalen Mikroflora der Bindehaut, des Bindehautsackes und der tränenabführenden Wege. Dies ändert sich, sobald das Gleichgewicht der Mikroflora gestört wird, was durch Keimübertragungen von Händen, unsachgemässe Reinigung und Desinfektion, Erkrankung oder Stoffwechselstörungen (Diabetiker) des Linsenträgers oder Berührung der Kontaktlinsen mit der Umwelt geschieht. Ferner ist bekannt, dass die Kontaktlinsen im Laufe ihrer Benutzung Veränderungen, Beschädigungen und Alterung ihres Materials unterworfen sind. Die Materialveränderungen (z.B. Verfärbungen) beruhen auf Umwelteinflüsse (Zigarettenrauch, Farbdämpfe, Kosmetika, Abfärben von Aufbewahrungsbehältern), Alterung und auch normalen Reinigungsmassnahmen. Die Beschädigungen (Haarrisse, Abschürfungen, Schrammen, Randausbrüche) beruhen auf unsachgemässer Behandlung, Austrocknen und Reinigen der Linsen. Diese Veränderungen der Kontaktlinsen bewirken eine Reihe von Komplikationen für den Benutzer bzw. Träger.

Ernsthafte Komplikationen mit nachteiligen Folgen für das betroffene. Auge sind beschrieben worden. Deswegen wird jeder Träger von Kontaktlinsen instruiert, in regelmässigen Abständen Augen und Kontaktlinsen untersuchen zu lassen. Man muss zudem davon ausgehen, dass das Tragen von Kontaktlinsen nach einer gewissen Zeit häufig zu einer Störung der Empfindlichkeit der Sensibilität der Hornhaut führt. Deswegen fühlen die Kontaktlinsenträger Komplikationen manchmal erst spät, und es vergeht wertvolle Zeit, bis sie zum Augenarzt gehen. Deswegen könnte ein Gerät, das jedem Träger auf einfache Weise ermöglicht, seine Kontaktlinse zu untersuchen, in manchen Fällen Komplikationen verhüten.

Das US-A-4 545 479 schlägt ein Gerät vor, in welchem Kontaktlinsen gelagert und beobachtet werden können. Da keine Flüssigkeit und keine Fixierung vorhanden sind, werden die weichen und harten Kontaktlinsen ausgetrocknet und während der Lagerung infolge unbeabsichtigter Bewegungen in ihren Gehäusen beschädigt. Wegen der fehlenden Fixierung sind die täglichen Beobachtungen der Kontaktlinsen dadurch erschwert, dass nur bei einer bestimmten Position des gesamten Gerätes die Kontaktlinsen in ihrer Gesamtheit beobachtet werden können. Bei jeder anderen Geräteposition bewegen sich die Kontaktlinsen, der Wirkung der Gravitation folgend, in nicht voraussehbarer Weise aus dem Beobachtungsfeld. Ein weiterer Nachteil ist darin zu sehen, dass eine externe Beleuchtungsquelle z.B. punktförmige Lichtquelle oder ein Fenster, gegen welche das Gerät zur Beobachtung der Kontaktlinse gehalten wird, infolge der optischen Struktur des Gerätes unerwünschte Konturen mit dem Bild der Kontaktlinse überlagern, welche die Aussagekraft der Beobachtung verschlechtern. Der Beobachter kann nicht zwischen den Belägen oder mechanischen Beschädigungen auf den Kontaktlinsenflächen und den unerwünschten Konturen, z.B. Lichtreflexe, unterscheiden.

In dem GB-A-2 033 605 wird ein Gerät zum Zentrieren von Kontaktlinsen unterschiedlicher Parameter in die für die optische Untersuchung günstige Position beschrieben. Ein mechanisches Hebelwerk bewegt die in einer Flüssigkeit vorgesehene Kontaktlinse mehrere Male hin und her bis sie mit ihrer konkaven Innenfläche auf einem Untersuchungsfenster zur Anlage kommt. Infolge der nachteiligen Konstruktion des Gerätes erfolgt diese Berührung in trockenem Zustand, welche unter Umständen zu Beschädigungen an der konkaven Innenfläche der Kontaktlinse führen kann. Das Gerät dient nicht der Aufbewanrung von Kontaktlinsen.

Verschiedene Reinigungsmöglichkeiten kommen zur Anwendung, welche hier nicht aufgezählt werden, da sie nicht Gegenstand der Erfindung sind. Die Untersuchungen seiner Kontaktlinsen könnten vom Träger selbst vorgenommen werden, wenn er ein leicht zu handhabendes und preiswertes Gerät zur Verfügung hätte. Die Selbstuntersuchung ersetzt nicht die Untersuchung durch den Kontaktlinsenspezialisten.

Die Erfindung hat die Aufgabe, dem Konaktlinsenbenutzer ein verbessertes Aufbewahrungsetui und eine einfache Untersuchungsvorrichtung zu liefern, wobei die beiden Geräte in einem Stück intergriert sind. Der Träger ist also in der Lage, seine Kontaktlinsen während der Aufbewahrung zu untersuchen. Hierdurch wird das zur Zerstörung führende Austrocknen der Kontaktlinsen vermieden. Infolge der hohen Feuchte ergibt sich bei der Untersuchung der Kontaktlinsen der Vorteil, dass Verschmutzungen, Reflexe und Artefakten nicht auftreten können.

Eine solche erfindungsgemässe Kombination von Aufbewahrung und Untersuchung der Kontaktlinsen ist im kennzeichnenden Teil des Patentanspruchs definiert.

Ausführungsbeispiele der Erfindung werden anhand der Zeichnungen näher erläutert. Es zeigt:
- Figur 1: den Querschnitt der Vorrichtung zum Aufbewahren und Untersuchen von Kontaktlinsen;
- Figur 2: die Draufsicht der gleichen Vorrichtung.

Die in Figur 1 dargestellte Vorrichtung enthält einen Körper 1 aus optisch transparentem Material, in welchem zwei Hohlräume 2 zur Aufbewahrung einer Kontaktlinse pro Hohlraum vorgesehen sind. Jeder Hohlraum wird mittels eines Deckels 3 aus durchsichtigem Material wasserdicht verschlossen. Vorzugsweise ist ein Gewinde am Hohlraum und Deckel vorgesehen, so dass der Dekkel in den Hohlraum eingeschraubt wird. Eine andere lösbare Verbindung ist ohne weiteres anwendbar, wie z.B. Bajonett- oder Steckverbindung. Der Boden 21 des Hohlraums 2 ist nach Art eines Paraboloids oder eines Konus geformt. Hierdurch kommt eine Kontaktlinse mit ihrer konvexen Seite so zur Anlage, dass zwischen ihr und dem Boden nur eine Linienberührung existiert. Der Deckel 3 kann nur so tief in den Hohlraum 2 eingedreht werden, dass er die Kontaktlinse nicht zwangsläufig berührt, ihren Bewegungsfreiraum jedoch einengt. Dadurch und mit der linienförmigen Auflage im Hohlraum wird erreicht, dass alle Teile der Kontaktlinse, auch der Rand, lückenlos eingesehen werden können.

Zur Aufrechterhaltung der für die Kontaktlinse erforderlichen Feuchte im Hohlraum 2 ist ein Reservoir bzw. Behälter 4, 6 vorgesehen. Der eine Behälter 4 ist in der Randzone des Körpers 1 angebracht und besitzt ein grosses Volumen für eine wässerige Lösung. Solche Lösungen sind als Aufbewahrungsmedien für Kontaktlinsen bekannt. Der Behälter 4 liegt in der unmittelbaren Umgebung der kleinen Kammer, in der die Kontaktlinse fixiert ist. Im vorliegenden Ausführungsbeispiel ist der Behälter 4 kreisförmig. Er kann auch elliptisch sein, wenn der Körper diese Form hat. Zwischen Deckel 3 und Boden 21 besteht ein Spalt von etwa 0,5 bis 1 mm, der genügend Flüssigkeit zirkulieren lässt und verhindert, dass beim Schliessen des Etuis die Linse beschädigt wird. Die durch die Deckel 3 flüssigkeitsdicht verschlossenen und die Kontaktlinsen enthaltenden Hohlräume 2 sind in gleicher Weise mit Flüssigkeit angefüllt. Sollte dies zu Anfang nicht der Fall sein, so genügt ein leichtes Schütteln des Körpers 1. Anstelle des Behälters 4 kann ein anderer Behälter 6 in der mittleren Zone des Körpers 1 angeordnet sein, was gestrichelt gezeichnet ist. Die umgebenden Behälter 4, 6 können über kommunizierende Kanäle 7 mit den Hohlräumen 2 in Verbindung stehen und sorgen dafür, dass die Kontaktlinsen ausreichend mit Flüssigkeit versorgt werden. Der in den Hohlräumen eingeschraubte oder eingesteckte Deckel 3 hat an seiner Seite Rillen oder Aussparungen, damit der Flüssigkeitsbehälter 4 oder 6 über die Kanäle 5 oder 7 mit den Hohlräumen 2 auch dann mühelos kommunizieren kann, wenn der Deckel den Austritt des oberen Kanals 5 oder 7 beeinflussen sollte. In der Figur 1 ist ein konischer Anschliff im unteren Teil des Deckels 3 gezeichnet.

Die Draufsicht der Figur 2 zeigt dieselben Dinge der Figur 1 und gibt die räumliche Anordnung der Flüssigkeitsbehälter 4, 6 und der kommunizierenden Kanäle 5, 7 besser wieder. Die gezeigte Randzone des Körpers 1 ist kreisförmig. Sie kann aber auch elliptisch oder angenähert viereckig sein. Es können auch vier Hohlräume 2 vorgesehen sein, die entsprechende Kanäle zu den Behältern 4, 6 haben. Die Kanäle können auch anders angeordnet sein, wie es in der Figur 2 gezeigt wurde.

In den Figuren 1 und 2 sind die Flüssigkeitsbehälter 4, 6 gezeichnet, welche die Kontaktlinsen in den Hohlräumen 2 ausreichend mit Flüssigkeit versorgen können. Neue Flüssigkeit kann dadurch in die Behälter gebracht werden, indem die Flüssigkeit in die Hohlräume und über die Kanäle 5, 7 oder in eine besondere Einfüllöffnung 8 direkt in die Behälter geleitet wird. In gleicher Weise erfolgt auch der Austausch der alten Flüssigkeit durch die neue. Ein Austausch der Aufbewahrungsflüssigkeit wird aus Gründen der Sterilität in der Regel täglich durchgeführt.

Mit den in den Figuren 1 und 2 gezeigten Vorrichtungen können die in den Hohlräumen 2 gelagerten Kontaktlinsen untersucht bzw. beobachtet werden. Das erfolgt in der Weise, dass der Beobachter den Deckel 3 gegen eine Lichtquelle hält und auf die Unterseite 9 des Körpers 1 schaut. Die Oberfläche der Deckel ist mattiert, wo hingegen die Unterseite 9 des Körpers 1 glatt und transparent ist. Es sei noch anzumerken, dass die Brechungsindizes des optischen transparenten Materials von Körper 1, Deckel 3 und Flüssigkeit im Hohlraum 2 in einem engen Bereich sein sollten, damit keine unerwünschten Brechungen der Lichtstrahlen entstehen können. Die mattierte Ausstattung der einen Fläche soll einen gleichmässig beleuchteten Hintergrund ermöglichen, vor dem die Kontaktlinse betrachtet werden kann.

Das Bild der gegen den mattierten Hintergrund betrachteten Kontaktlinse kann durch eine Vergrösserungsoptik, z.B. eine Sammellinse 10, vergrössert werden, die auf der entsprechend geformten Oberfläche 9 an den den Böden 21 naheliegenden Stellen geklebt ist. Der Einfachheit halber ist nur eine Sammellinse 10 gezeichnet. Die Sammellinse hat einen grösseren Durchmesser als die zu betrachtende Kontaktlinse, damit die gesamte Oberfläche der Kontaktlinse untersucht werden kann. Es besteht auch die Möglichkeit, auf die gesamte Oberfläche 9 eine einzige grosse Vergrösserungsoptik bzw. Sammellinse 10 zu kleben. Es muss nur dafür gesorgt werden, dass die im Hohlraum 2 gelagerte Kontaktlinse eine bestimmte Entfernung zur Sammellinse 10 hat. Bei kleinerer Entfernung als die Brennweite der Linse entsteht ein virtuelles, vergrössertes Bild der Kontaktlinse. Bei einer zwischen der einfachen und doppelten Linsenbrennweite liegenden Entfernung entsteht ein reelles, vergrössertes Bild der Kontaktlinse.

In einem anderen Ausführungsbeispiel ist die Vergrösserungsoptik oder Sammellinse im bzw. auf dem Deckel 3 angeordnet. In diesem Falle sind der Deckel 3 glatt und die Unterseite 9 des Körpers 1 mattiert.

Bisher wurde für die Untersuchung der Kontaktlinsen das Durchlichtverfahren beschrieben. Die Kontaktlinsen können auch bei sogenannter fokaler Beleuchtung, d.h. mittels einer Spaltlampe, betrachtet werden.

Mit der vorliegenden kombinierten Vorrichtung können Kontaktlinsen aufbewahrt und gleichzeitig untersucht werden. Die Vorrichtung ist preiswert in der Herstellung und einfach in der Handhabung.

## Patentansprüche

1. Aufbewahrungs- und Untersuchungesvorrichtung für Kontaktlinsen,von denen jede Kontaktlinse in einem Hohlraum (2) untergebracht ist, der mit einem aus optisch durchsichtigem Material bestehenden Verschluss (3) verschlossen ist, **dadurch gekennzeichnet** dass die Hohlräume (2) und mindestens ein mit diesen über Kanäle (5,7) kommunizierender Flüssigkeitsbehälter (4,6) in einem aus optisch durchsichtigem Material bestehenden Körper (1) angeordnet sind, wobei der Boden (21) eines jeden Hohlraumes (2) eine besondere Form zur Fixierung der Kontaktlinse in Wirkverbindung mit dem in den Hohlraum (2) eingefügten Verschluss (3) aufweist, sodass die in ihrer Aufbewahrungsposition gehaltene Kontaktlinse in ihrer gesamten Fläche beobachtbar ist.

2. Vorrichtung nach Patentanspruch 1, **dadurch gekennzeichnet,** dass ein Flüssigkeitsbehälter (4) in der Randzone des Körpers (1) angeordnet ist zur Versorgung der in den Hohlräumen (2) vorgesehenen Kontaktlinsen mit Aufbewanrungsflüssigkeit

3. Vorrichtung nach Patentanspruch 1, **dadurch gekennzeichnet,** dass ein anderer Flüssigkeitsbehälter (6) in der zentralen Zone des Körpers (1) angeordnet ist zur Versorgung der in den Hohlräumen (2) vorgesehenen Kontaktlinsen mit Aufbewahrungsflüssigkeit.

4. Vorrichtung nach Patentanspruch 1, **dadurch gekennzeichnet,** dass zur Versorgung der in den Hohlräumen (2) vorgesehenen Kontaktlinsen mit Aufbewahrungsflüssigkeit zwei Flüssigkeitsbehälter (4, 6) im Körper (1) angeordnet sind.

5. Vorrichtung nach Patentanspruch 1, **dadurch gekennzeichnet,** dass zur Untersuchung der im Hohlraum (2) gelagerten Kontaktlinse der Verschluss (3) eine mattierte Oberfläche hat und die Grundfläche (9) des Körpers (1) glatt und transparent ist.

6. Vorrichtung nach Patentanspruch 5, **dadurch gekennzeichnet,** dass der Verschluss (3) eine mattierte Oberfläche hat und die Grundfläche (9) des Körpers (1) glatt ist und mindestens eine Vergrösserungsoptik (10) enthält.

7. Vorrichtung nach Patentanspruch 6, **dadurch gekennzeichnet,** dass die Grundfläche (9) des Körpers (1) glatt ist und an den Stellen zur Aufnahme der Sammellinse (10) entsprechend geformt ist. welche Stellen dem Boden (21) des Hohlraumes (2) am nächsten liegen.

## Claims

1. Storage and examination device for contact lenses, each contact lens being accommodated in a hollow space (2) which is closed by a closure (3) consisting of optically transparent material, characterised in that the hollow spaces (2) and at least one liquid container (4, 6), which communicates with said hollow spaces via channels (5, 7), are arranged in a body (1) consisting of optically transparent material, the bottom (21) of each hollow space (2) having a special shape for fixing the contact lens in operative connection with the closure (3) inserted in the hollow space (2), such that the contact lens retained in its storage position can be observed over its entire surface.

2. Device according to Patent Claim 1, characterised in that a liquid container (4) is arranged in the edge zone of the body (1) to supply the contact lenses provided in the hollow spaces (2) with storage liquid.

3. Device according to Patent Claim 1, characterised in that another liquid container (6) is arranged in the central zone of the body (1) to supply the contact lenses provided in the hollow spaces (2) with storage liquid.

4. Device according to Patent Claim 1, characterised in that two liquid containers (4, 6) are arranged in the body (1) to supply the contact lenses provided in the hollow spaces (2) with storage liquid.

5. Device according to Patent Claim 1, characterised in that the surface of the closure (3) has a matt finish for examining the contact lens stored in the hollow space (2), and the base area (9) of the body (1) is smooth and transparent.

6. Device according to Patent Claim 5, characterised in that the surface of the closure (3) has a matt finish, and the base area (9) of the body (1) is smooth and contains at least one magnifying lens system (10).

7. Device according to Patent Claim 6, characterised in that the base area (9) of the body (1) is smooth and is shaped accordingly at the places for receiving the collecting lens (10), said places being located nearest to the bottom (21) of the hollow space (2).

## Revendications

1. Dispositif de conservation et d'examen pour verres de contact, chaque verre de contact étant placé dans une cavité (2), qui est obturée par un obturateur (3) en matériau optiquement transparent, caractérisé en ce que les cavités (2) et au moins un récipient à liquide (4,6) en communication avec ces dernières par l'intermédiaire de canaux (5,7) sont placés dans un corps (1) en matériau optiquement transparent, la base (21) de chacune des cavités (2) présentant une forme particulière pour la fixation du verre de contact par liaison active avec l'obturateur (3) inséré dans la cavité (2) de façon à ce que le verre de contact maintenu dans sa position de conservation soit observable sur l'ensemble de sa surface.

2. Dispositif selon la revendication 1, caractérisé en ce qu'un récipient à liquide (4) est placé dans la zone du corps (1) voisine des parois pour l'alimentation des verres de contact prévus dans les cavités (2) en liquide de conservation.

3. Dispositif selon la revendication 1, caractérisé en ce qu'un autre récipient à liquide (6) est placé dans la zone centrale du corps (1) pour l'alimentation des verres de contact prévus dans les cavités (2) en liquide de conservation.

4. Dispositif selon la revendication 1, caractérisé en ce que deux récipients à liquide (4,6) sont placés dans le corps (1) pour l'alimentation des verres de contact prévus dans les cavités (2) en liquide de conservation.

5. Dispositif selon la revendication 1, caractérisé en ce que pour l'examen des verres de contact logés dans la cavité (2), l'obturateur (3) a une surface mate et la surface de base (9) du corps (1) est lisse et transparente.

6. Dispositif selon la revendication 5, caractérisé en ce que l'obturateur (3) a une surface mate et la surface de base (9) du corps (1) est lisse et contient au moins une optique d'agrandissement (10).

7. Dispositif selon la revendication 6, caractérisé en ce que la surface de base (9) du corps (1) est lisse et formée de façon appropriée aux endroits prévus pour la réception d'une lentille convergente (10), lesquels endroits sont situés le plus près possible de la base (21) de la cavité (2).
